# EUROPÄISCHE PATENTSCHRIFT

(11) **EP 0 234 510 B1**
(45) Veröffentlichungstag und Bekanntmachung des Hinweises auf die Patenterteilung: **04.07.1990**
(21) Anmeldenummer: 87102383.4
(22) Anmeldetag: 19.02.1987
(51) Int. Cl.: E05B 37/12, G07F 17/12

(54) **Safe mit durch Münzeinwurf freizugebender Schliessfunktion eines Permutationsschlosses**
Safe with coin controlled combination lock
Coffre-fort à serrure à combinaisons contrôlé par pièce de monnaie

(30) Priorität: 24.02.1986 DE 3605859; 19.07.1986 DE 8619493 U
(43) Veröffentlichungstag der Anmeldung: 02.09.1987
(73) Patentinhaber: Schulte-Schlagbaum Aktiengesellschaft, D-42553 Velbert (DE)
(72) Erfinder: Eisermann, Armin, D-5620 Velbert 1 (DE)
(74) Vertreter: Rieder, Hans-Joachim, Dr.

(56) Entgegenhaltungen:
- DE-A- 2 839 487

## Beschreibung

Die Erfindung betrifft einen Safe mit einer mittels eines Permutationsschlosses abschließbaren Safetür.

Es sind Safes bekannt, deren Türriegel mit einem schlüsselbetätigbaren Schloß zusammenwirken. Derartige Safes sind bei einer Benutzung durch wechselnde Personen (z. B. Hotelbetrieb, Badeanstalt, Sportstätten) insoweit nachteilig, da jeweils eine Weitergabe der Schlüssel an die nachfolgenden Benutzer erfolgt. Die Schlüsselweitergabe birgt immer das Risiko der Anfertigung eines Schlüsselduplikates durch den Vorbenutzer in sich.

Demgegenüber ist eine Verwendung eines Permutationsschlosses bei einer Benutzung eines Safes durch wechselnde Personen von Vorteil, da gegenüber mit Schlüsseln zu betätigender Schlösser die Weitergabe des Schlüssels an den nachfolgenden Benutzer entfällt. Nachteilig ist jedoch, daß jede beliebige Person den Safe unentgeltlich benutzen kann, da er nicht auf den mit einer Zahlung eines Mietzinses verbundenen Erhalt eines Schlüssels angewiesen ist.

Grundsätzlich ist es bei Permutationsschlössern bekannt, daß ihr Schlüsselgeheimnis nach Auslösen einer Handhabe (z. B. vom Innenraum eines Aktenkoffers aus, der mit einem Permutationsschloß versehen ist) eingestellt werden kann. Derartige Schlösser bspw. bei Hotelsafes einzusetzen, wäre wenig sinnvoll, da relativ häufig der Fall eintreten wird, daß ein Gast an der Rezeption meldet, man möge ihm beim Öffnen des Safes behilflich sein, da ihm das gewählte Schlüsselgeheimnis nicht mehr gegenwärtig ist.

Der Erfindung liegt daher die Aufgabe zugrunde, einen Safe der eingangs genannten Art zu schaffen, der für ständig wechselnde Benutzer geeignet und dabei vor dem Öffnen durch unbefugte Personen sicher ist sowie die Erhebung eines Mietzinses gestattet. Ferner soll eine Öffnungsmöglichkeit für eine autorisierte Person gegeben sein.

Diese Aufgabe wird erfindungsgemäß dadurch gelöst, daß dem mit einer von außen betätigbaren Schlüsselgeheimnis-Neueinstellvorrichtung ausgestatteten, sein Schlüsselgeheimnis beim Vorschließen des Riegels speichernden Permutationsschloß eine ein Ergänzungsschloß bildende Münz-Freigabe-Einrichtung zugeordnet ist und daß das gespeicherte Schlüsselgeheimnis nach Entfernen einer gesicherten, von außen zugänglichen Blende feststellbar ist. Die Kombination des Permutationsschlosses mit einer Münz-Freigabe-Einrichtung läßt nur für die Person eine Benutzung des Safes zu, die zu Beginn des Benutzungszeitraumes durch Münzeinwurf das Permutationsschloß derart aktiviert hat, daß es vorgeschlossen werden kann. Die Erfindung zeigt somit einen Weg auf, daß bei Wegfall der Schwachstelle einer Schlüsselweitergabe, wie dieses z. B. bei Schließfächern der Fall ist, ein gesichertes Behältnis von wechselnden Personen benutzt werden kann, wobei gleichzeitig die Entrichtung einer Benutzungsgebühr notwendig ist. Ferner läßt die von außen betätigbare Schlüsselgeheimnis-Neueinstellvorrichtung des Permutationsschlosses auch nach dem Schließen der Safetür eine Ablesung des eingestellten Schlüsselgeheimnisses zu, das nach dem Einprägen oder Notieren "gescrambelt" wird. Die Erfindung zeigt demnach einen erfinderischen Weg auf, indem eine - im Gegensatz zum Stand der Technik - von außen betätigbare Schlüsselgeheimnis-Neueinstellvorrichtung eines Permutationsschlosses mit einer Münzfreigabeeinrichtung gekoppelt wird. Dabei ist vorgesehen, daß das Permutationsschloß sein Schlüsselgeheimnis beim Vorschließen des Riegels speichert. Auch hierin liegt ein grundsätzlicher Unterschied zu den bekannten Permutationsschlössern, die ihr Schlüsselgeheimnis durch Betätigung einer separaten Handhabe speichern. Beim Anmeldungsgegenstand hingegen wird das Schlüsselgeheimnis durch die Betätigung des Verriegelns des Permutationsschlosses gespeichert. Das beim Vorschließen eingestellte Schlüsselgeheimnis entspricht also dem Schlüsselgeheimnis, welches zum Öffnen des Safes wiederum einzustellen ist. Sodann besteht die Möglichkeit, das gespeicherte Schlüsselgeheimnis nach Entfernen einer gesicherten, von außen zugänglichen Blende festzustellen. Sollte ein Benutzer des Safes das Schlüsselgeheimnis vergessen, so gestattet diese Ausbildung nach Entfernen der Blende, was nur von autorisierten Personen erfolgen kann, eine Feststellung des Schlüsselgeheimnisses. Auf diese Weise ist ein Öffnen des Safes unter Hinzuziehung einer autorisierten Person (z. B. Hoteidetektiv) möglich. Ein störungsfreier Benutzungsbetrieb wird hierdurch gewährleistet. Auch ist das Öffnen gestattet, wenn der Gast den Safe bei Verlassen (Wegreise) in die Verschlußstellung gebracht haben sollte.

Vorzugsweise ist die Blende durch mindestens ein von außen verschließbares Befestigungselement gesichert. Zum Entfernen der Blende ist es notwendig, das Befestigungselement zu lösen. Dieses kann nur durch eine mittels eines Schlüssels betätigbare Schließvorrichtung erfolgen. Die Schlüssel für die Schließvorrichtung sind jedoch nicht dem Benutzer, sondern nur einer Vertrauensperson zugänglich. Insoweit wird die Sicherheit des Safes nicht beeinflußt. Vorzugsweise ist das Befestigungselement ein durch ein Schloß gegen Verdrehen gesicherter Gewindebolzen, der an der Blende angeordnet ist und mit einer Gewindebohrung der Safetür zusammenwirkt.

Nach einer Weiterbildung der Erfindung ist vorgesehen, daß unter der Blende eine durch mindestens eine Plombe gesicherte Abdeckblende angeordnet ist. Diese zusätzliche Blende läßt aufgrund ihrer Plombensicherung erkennen, ob unberechtigte Personen sich an dem Permutationsschloß zwecks Erkundung des Schlüsselgeheimnisses zu schaffen gemacht haben.

Die Anordnung kann so getroffen sein, daß das Permutationsschloß mehrere Kodierungsknöpfe zum Einstellen des Schlüsselgeheimnisses aufweist und einen zwischen zwei Endstellungen bewegbaren Riegel besitzt, dessen Riegelschieber Sperrstifte trägt, die mit drehbaren, von den Kodierungsknöpfen gesteuerten Sperrscheiben zusammenwirken, daß ein gemeinsamer Umstellschieber eine Entkupplung zwischen den Kodierungsknöpfen und den Sperrscheiben bewirkt, daß jede der Sperrscheiben an ihrer der Riegelplatte zugewandten Seite einen radialen Schlitz aufweist, dem ein auf dem Riegelschieber befestigter Sperrstift gegenübersteht, daß jede Sperrscheibe an ihrer dem Riegelschieber abgewandten Seite eine diametrale Nut aufweist, die einen Sperrschieber trägt, der in dem Umstellschieber geführt ist und der in eine mit dem jeweiligen Kodierungsknopf verbundene Zahnscheibe eingreift und daß jeder Sperrschieber eine Kennzeichnung trägt, die nur im Eingriffszustand von Sperrschieber und Zahnscheibe bei Einstellung des gespeicherten Schlüsselgeheimnisses durch Öffnungen einer Gehäusewandung des Permutationsschlosses sichtbar ist. Der Eingriffszustand von Sperrschieber und Zahnscheibe liegt nur dann vor, wenn sich der Riegel in seiner Schließendstellung befindet. Der Eingriff wird dadurch bewirkt, daß an dem Sperrschieber Zähne ausgebildet sind, die beim Verschieben des Sperrschiebers in die Zähne der Zahnscheibe eingreifen. Ist der Eingriffszustand aufgehoben, so befindet sich der Sperrschieber in zurückgezogener Lage, wobei seine Kennzeichnung nicht mit der entsprechenden Öffnung der Gehäusewandung fluchtet. Die Kennzeichnung ist daher nicht sichtbar. Wird jedoch der Eingriffszustand hergestellt, so verschiebt sich der Sperrschieber und damit seine Kennzeichnung derart, daß sie in die entsprechende Öffnung der Gehäusewandung zu liegen kommt und somit von außen abgelesen werden kann. Insoweit ist es möglich, nach Entfernen der Blenden, wodurch das Gehäuse des Permutationsschlosses freigelegt wird, das Schlüsselgeheimnis dadurch aufzufinden, daß die Kodierungsknöpfe so lange verdreht werden, bis alle Kennzeichnungen in den entsprechenden Öffnungen der Gehäusewandung sichtbar sind. Die so aufgefundene Stellung entspricht dem gespeicherten Schlüsselgeheimnis, so daß das Permutationsschloß geöffnet werden kann. Vorzugsweise ist jeder Zahnscheibe eine federnd rastende Zuhaltung zugeordnet, die zumindest teilweise den entsprechenden Sperrschieber überdeckt, wobei diese Zuhaltungen nur in den Endstellungen des Riegels freigegeben sind und daß die Zuhaltungen Ausnehmungen zur Sichtbarmachung der Kennzeichnungen aufweisen. Die Zuhaltungen verhindern, daß eine Betätigung der Kodierungsknöpfe erfolgen kann, wenn sich der Riegel außerhalb seiner beiden Endstellungen, also in einer Zwischenstellung, befindet. Hierdurch wird die Betriebssicherheit des Schlosses erhöht.

Nach einer Weiterbildung ist vorgesehen, daß die Münz-Freigabe-Einrichtung ein Ergänzungsschloß mit durch Münzeinwurf freizugebender Schließfunktion ist, dessen bei einliegender Münze zur Verschiebung freigegebener Verriegelungsschieber in Mitschleppverbindung zum Riegelschieber des Permutationschlosses steht. Aufgrund dieser Ausgestaltung kann der Riegelschieber des Permutationsschlosses nur in Schließstellung verbracht werden, wenn zuvor durch Münzeinwurf das Ergänzungsschloß aktiviert ist. Nur in diesem Aktivierungszustand läßt sich der Verriegelungsschieber des Ergänzungsschlosses über den Riegelschieber des Permutationsschlosses mitschleppen. Erfolgt kein Münzeinwurf in das Ergänzungsschloß, so wird der Verriegelungsschieber nicht freigegeben und hindert damit eine Verschiebung des Riegelschiebers des Permutationsschlosses. Der erfindungsgemäße Safe läßt sich somit nicht abschließen. Insoweit läßt nur der freigegebene Verriegelungsschieber das Verschließen des Riegelschiebers des Permutationsschlosses zum Absperren der Safetür zu.

Vorzugsweise ist die Anordnung so getroffen, daß die Münz-Freigabe-Einrichtung einen Münzfallschacht aufweist, der in eine Münzauffangkammer mündet, welche hinter einem verschließbaren, sich über eine Teilfläche der Safetür-Außenseite erstreckenden Deckel vorgesehen ist. Diese Anordnung führt zu dem Vorteil, daß ein Abkassieren der Münzauffangskammer durch eine autorisierte Person erfolgen kann, ohne daß die Safetür geöffnet werden muß. Die autorisierte Person kann somit zu beliebiger Zeit - ohne daß der Benutzer des Safes anwesend ist - den Deckel aufschließen und die Münzauffangkammer entleeren. Zugriff zum Inhalt des Safes hat er dabei nicht, da die Münzauffangkammer keine Verbindung zum Safeinneren hat. Der Kassiervorgang ist somit besonders einfach, gebrauchsvorteilhaft und sicher. Die verschließbare Halterung des Deckels kann nach einer Weiterbildung der Erfindung in entsprechender Weise wie bei der zuvor beschriebenen Blende erfolgen.

Vorteilhaft ist es, wenn Permutationsschloß und Münz-Freigabe-Einrichtung Rücken zu Rücken angeordnet sind. Dieses gilt insbesondere dann, wenn die Safetür doppelwandig unter Bildung einer Innenwand und einer Außenwand ausgebildet ist, wobei auf der Außenseite der Innenwand die Münz-Freigabe-Einrichtung und auf der Innenseite der Innenwand das Permutationsschloß anliegt und die Mitschleppverbindung einen Durchbruch der Innenwand durchgreift.

Überdies kann die Anordnung so getroffen sein, daß Blende und Deckel mit der Außenseite der Außenwand abschließen. Auf diese Weise werden vorspringende Kanten vermieden, die ein Sicherheitsrisiko darstellen würden, da sie das Ansetzen von Bruchwerkzeugen zulassen.

Ein einfacher Aufbau erfolgt dadurch, daß ein Teil des Raumes zwischen Innen- und Außenwand der Safetür die Münzauffangkammer bildet. Ferner ist vorgesehen, daß die Innenwand von einer Verbindungsmünzrutsche durchsetzt wird, die den Münzausfallschacht mit der Münzauffangkammer verbindet. Vorgesehen ist ferner ein am Safetürrahmen angeordnetes Schließblech, wobei ein in das Schließblech in Schließstellung eingreifender Schließriegelkopf von einer Verlängerung des durch einen Betätigungsknopf verlagerbaren Riegelschiebers des Permutationsschlosses gebildet ist.

Um zu verhindern, daß ein bspw. in einem Hotelzimmer aufgestellter Safe unentgeltlich benutzt wird, ist erfindungsgemäß das Permutationsschloß mit der Münz-Freigabe-Einrichtung kombiniert. Nur wenn eine oder aber auch mehrere Münzen in die Münz-Freigabe-Einrichtung als Mietzins eingeworfen sind, ist ein Schließen des Permutationsschlosses möglich. Da somit bei jedem Abschließvorgang des Safes ein Münzeinwurf erfolgen muß, ist es notwendig, daß der Benutzer passende Münzen in ausreichender Menge bei sich hat. Insbesondere bei einem mehrtägigen Hotelaufenthalt ist es für einen Hotelgast lästig, einen derartigen Münzvorrat vorzuhalten, damit er - wie zumeist üblich - mehrmals täglich seinen angemieteten Safe öffnen bzw. schließen kann, bspw. um Schmuck zu entnehmen bzw. einzuschließen oder aber auch um Bargeld zu entnehmen. Durch die Münzvorratshaltung und dadurch, daß bei jedem Schließvorgang mindestens eine Münze in die Münz-Freigabe-Einrichtung eingeworfen werden muß, wird der Bedienungskomfort des Safes gemindert.

Für eine Bedienungsfreundlichkeit ist daher vorgesehen, daß das Permutationsschloß mit einem durch Münzeinwurf entriegelbaren Sperrglied der Münz-Freigabe-Einrichtung zusammenwirkt und daß die Münz-Freigabe-Einrichtung ein das Sperrglied ohne Münzeinwurf entriegelndes Zusatzschloß aufweist. Diese Maßnahme erlaubt eine Betätigung des Permutationsschlosses auch ohne Münzeinwurf, sofern das Zusatzschloß in seine vorgeschlossene Stellung verbracht worden ist. Dieses kann bspw. dadurch erfolgen, daß der Hotelgast an der Rezeption einen Schlüssel für das Zusatzschloß gegen einen Mietzins für die Benutzung das Safes erhält, so daß er durch Betätigung des Zusatzschlosses das Sperrglied in seine Entriegelungsstellung verbringen kann. Die eingangs geschilderten Vorteile eines Permutationsschlosses bleiben vollauf erhalten. Für den Hotelgast ist es nach dem Vorschlag der Erfindung nicht mehr erforderlich, einen Münzvorrat für die Safebenutzung bereitzuhalten, da das Vorschließen des Zusatzschlosses einen Münzeinwurf ersetzt. Der Münzeinwurf bzw. das Schließen des Zusatzschlosses stellen alternative Maßnahmen dar, so daß für den Fall, daß eine Zusatzschloßbetätigung nicht vorgenommen werden soll, das Entriegeln des Sperrgliedes auch durch Münzeinwurf in die Münz-Freigabe-Einrichtung erfolgen kann.

Wie zuvor bereits erwähnt, kann das Zusatzschloß nach einer Weiterbildung der Erfindung eine schlüsselbetätigbare Schließeinrichtung besitzen. Um einem Mißbrauch durch Schlüsselnachbildung für das Zusatzschloß entgegenzuwirken, kann jedoch auch vorgesehen sein, für das Zusatzschloß ein Permutationsschloß zu wählen. Für den Fall der schlüsselbetätigbaren Schließeinrichtung ist die letztere vorzugsweise als Schließzylinder ausgebildet.

Die Anordnung kann so getroffen sein, daß das Zusatzschloß eine in der das Sperrglied entriegelnden Schließstellung wirksame Schlüsselabzugssperre aufweist. Die Schlüsselabzugssperre verhindert nach dem Vorschließen eine Schlüsselentnahme, so daß einem Verlieren des Schlüssels wirksam vorgebeugt ist.

Nach einer Weiterbildung der Erfindung ist vorgesehen, daß die Münz-Freigabe-Einrichtung ein Ergänzungsschloß mit durch Münzeinwurf oder Zusatzschloßbetätigung freigebbarer Schließfunktion ist, dessen bei einliegender Münze oder vorgeschlossener Zusatzschloßstellung freigegebener, das Sperrglied bildender Verriegelungsschieber in Mitschleppverbindung zum Riegelschieber des Permutationsschlosses steht. Zum Verschließen des Safes ist es notwendig, den Riegelschieber des Permutationsschlosses vorzuschieben. Hierbei wird der Verriegelungsschieber der Münz-Freigabe-Einrichtung mitgenommen, da zwischen dem Riegelschieber und dem Verriegelungsschieber eine Mitschleppverbindung besteht. Das Mitschleppen des Verriegelungsschiebers läßt sich jedoch nur dann bewerkstelligen, wenn dieser freigegeben ist. Erfolgt kein Münzeinwurf in die Münz-Freigabe-Einrichtung oder keine Betätigung des Zusatzschlosses, so ist der Verriegelungsschieber blockiert, so daß auch der Riegelschieber des Permutationsschlosses aufgrund der Verbindung zwischen den beiden Schiebern nicht in Schließstellung verbracht werden kann. Damit ist sichergestellt, daß das Permutationsschloß nur betätigt und damit der Safe nur dann benutzt werden kann, wenn eine Münze eingeworfen wurde oder eine Betätigung des Zusatzschlosses erfolgt ist.

Vorzugsweise ist die Mitschleppverbindung von einem Fortsatz des Riegelschiebers und einem Vorsprung des Verriegelungsschiebers gebildet, wobei der Fortsatz an dem Vorsprung anliegt.

Die Anordnung kann so getroffen sein, daß die Münz-Freigabe-Einrichtung eine durch Münzrandanlage einer einliegenden Münze oder Schließbartanlage des Zusatzschlosses in Entriegelungsstellung verschwenkbare Sperrklinke für den Verriegelungsschieber aufweist. Befindet sich die Sperrklinke in ihrer Entriegelungsstellung, so wird der Verriegelungsschieber freigegeben, so daß auch der Riegelschieber des Permutationsschlosses vorgeschoben werden kann.

Die Zeichnungen veranschaulichen die Erfindung anhand eines Ausführungsbeispiels. Es zeigt
Fig. 1 eine perspektivische Ansicht eines Safes,
Fig. 2 eine Draufsicht auf die Safetür,
Fig. 3 eine Schnittansicht der Safetür entlang der Linie 111-111 in Fig. 2, jedoch mit eingesteckten Schlüsseln,
Fig. 4 eine Draufsicht auf ein geöffnetes Permutationsschloß, wobei sich der Riegel in Offenstellung befindet,
Fig. 5 eine Draufsicht auf das Permutationsschloß gemäß Fig. 4, jedoch in vorgeschlossenem Zustand,
Fig. 6 eine Rückansicht auf ein als Münz-Freigabe-Einrichtung ausgebildetes Ergänzungsschloß,
Fig. 7 eine Rückansicht des Ergänzungsschlosses gemäß Fig. 6 in geöffnetem Zustand, bei dem strichpunktiert der Einwurf einer Münze ersichtlich ist,
Fig. 8 eine Rückansicht des Ergänzungsschlosses gemäß Fig. 7, jedoch in Zwischenstellung eines Verriegelungsschiebers,
Fig. 9 eine Rückansicht des Schlosses gemäß Fig. 7, jedoch in Verriegelungsstellung,
Fig. 10 eine seitliche Schnittansicht durch das Ergänzungsschloß gemäß Fig. 6,
Fig. 11 eine Vorderansicht des Verriegelungsschiebers des Ergänzungsschlosses mit eingeworfener Münze,
Fig. 12 eine Schnittansicht eines Bereiches der Safetür, aus der die Rücken zu Rücken-Anordnung von Permutationsschloß und Ergänzungsschloß ersichtlich ist,
Fig. 13 eine Draufsicht auf das ausgebaute Permutationsschloß mit Abdeckblende,
Fig. 14 eine Draufsicht auf das ausgebaute Permutationsschloß nach Entfernung der Abdeckblende,
Fig. 15 eine Vorderansicht auf ein als Münz-Freigabe-Einrichtung ausgebildetes, mit dem Permutationsschloß zusammenwirkendes Ergänzungsschloß, das ein Zusatzschloß aufweist,
Fig. 16 eine Rückansicht der Münz-Freigabe-Einrichtung in geöffnetem Zustand, bei der strichpunktiert der Einwurf einer Münze ersichtlich ist, wobei sich das für eine Entriegelung verwendbare Zusatzschloß in Nichteingriffsstellung befindet,
Fig. 17 eine Rückansicht der Münz-Freigabe-Einrichtung gemäß Fig. 16, jedoch ohne Einwurf einer Münze und in vorgeschlossener Stellung des Zusatzschlosses,
Fig. 18 eine Rückansicht der Münz-Freigabe-Einrichtung gemäß Fig. 16 bei verlagertem Verriegelungsschieber,
Fig. 19 eine Rückansicht der Münz-Freigabe-Einrichtung gemäß Fig. 18 bei in Endstellung verlagertem Verriegelungsschieber, .
Fig. 20 eine seitliche Schnittansicht durch die mit Zusatzschloß versehene Münz-Freigabe-Einrichtung,
Fig. 21 eine Vorderansicht des Verriegelungsschiebers der mit Zusatzschloß versehenen Münz-Freigabe-Einrichtung mit eingeworfener Münze und
Fig. 22 eine Schnittansicht eines Bereichs der Safetür, aus der die Rücken-Anordnung von Permutationsschloß und der mit Zusatzschloß ausgestatteten Münz-Freigabe-Einrichtung ersichtlich ist.

Gemäß Fig. 1 weist der Safe 1 ein gepanzertes Gehäuse 2 auf und besitzt eine Safetür 3, die den Saferaum sichert. An der gemäß Fig. 1 rechtsseitig mittels eines Scharniers 4 angeschlagenen Safetür 3 ist ein Permutationsschloß 5 angeordnet, das einen Betätigungsknopf 6 und drei Kodierungsknöpfe 7 aufweist. Das Permutationsschloß 5 wird von einer Blende 8 abgedeckt, die im oberen Bereich eines Fensters 9 der Außenwand 10 der Safetür 3 angeordnet ist.

Unterhalb der Blende befindet sich ein Deckel 11, der den unteren Bereich des Fensters 9 ausfüllt. Blende 8 und Deckel 11 fluchten mit der Außenwand 10 der Safetür 3.

Gemäß der Fig. 2 und 3 ist die Safetür 3 größtenteils doppelwandig unter Bildung einer Innenwand 12 und einer Außenwand 13 ausgebildet, wodurch eine Permutationsschloß-Aufnahmekammer 14 und darunter eine Münzauffangkammer 15 ausgebildet wird (siehe insbesondere Fig. 3). In der Permutationsschloß-Aufnahmekammer 14 ist das Permutationsschloß 5 angeordnet, wobei es an der Innenseite 16 der Außenwand 13 und der Innenseite 17 der Innenwand abgestützt wird. Auf der Außenseite 18 der Innenwand 12 ist eine Münz-Freigabe-Einrichtung 19 befestigt, die ein Ergänzungsschloß 20 bildet (Fig. 2, Fig. 12).

Die Außenwand 10 der Safetür 3 wird von einer zum Fenster 9 hin offenen Ausnehmung 21 durchsetzt, durch die eine mit dem Betätigungsknopf 6 verbundene Welle 22 des Permutationsschlosses 5 hindurchtritt. Gemäß Fig. 2 ist die Innenwand 12 der Safetür 3 von einer Verbindungsmünzrutsche 23 durchsetzt, die einseitig in die Münzaufnahmekammer 15 mündet und anderseitig bis an das Ergänzungsschloß 20 herangeführt ist und mit einem Münzfallschacht 24 des Ergänzungsschlosses 20 in Verbindung steht.

Gemäß Fig. 3 ist der Außenrand 25 der Tür 3 kragenförmig nach innen eingebördelt. Der Deckel 11 weist gemäß Fig. 3 einen oberen, umgebogenen Rand 26 auf und besitzt beidseitig abgewinkelte Stützlaschen 27. Ferner ist an der Innenseite des unteren Randes des Deckels 11 eine Steckzunge 28 befestigt. Der Deckel 11 ist mit einem von außen verschließbaren Befestigungselement 29 versehen, das als ein durch ein Schloß 30 gegen Verdrehen gesicherter Gewindebolzen 31 ausgebildet ist. In das Schloß 30 kann ein Schlüssel 32 eingesteckt werden, wodurch die Verdrehsicherung des Gewindebolzens 31 aufgehoben wird. Durch Drehung des Schlüssels 32 läßt sich somit der Gewindebolzen 31 mitdrehen. Befindet sich der Deckel 11 in seiner in das Fenster 9 eingesetzten Stellung (Fig. 3), so fluchtet der Gewindebolzen 31 mit einer auf der Innenseite 17 der Innenwand 12 befestigten Hülse 33, die eine aixale Gewindebohrung 34 aufweist. In dieser Gewindebohrung 34 kann der Gewindebolzen 31 eingeschraubt werden. Auf diese Art und Weise ist der Deckel 11 an der Safetür 3 befestigt, so daß bei abgezogenem Schlüssel 32 eine Entnahme des Deckels 11 nicht möglich ist. Um einen festen Sitz des Deckels 11 an der Safetür 3 zu erreichen, ist zwischen Außenwand 13 und Innenwand 12 ein Schlitz 35 ausgebildet, in den die Steckzunge 28 des Deckels 11 beim Einsetzen des Deckels 11 eingesteckt wird. Ferner stützt sich der Deckel 11 mit seinen beidseitigen Stützlaschen 27 an der Innenseite 17 der Innenwand 12 ab.

Die Blende 8 weist gemäß Fig. 1 drei mit den Kodierungsknöpfen 7 des Permutationsschlosses 5 fluchtende Durchbrüche 36 auf, die schlüssellochförmig ausgebildet sind und im oberen Bereich Markierungen 37 freigeben, die die Stellung der Kodierungsknöpfe 7 anzeigen. Gemäß Fig. 2 besitzt die Blende 8 rechtsseitig ein Befestigungselement 38, das ebenso aufgebaut ist, wie das Befestigungselement 29 und demzufolge ein Schloß 39, einen Gewindebolzen 40 und einen abziehbaren Schlüssel 41 aufweist. Auf der Innenseite 17 der Innenwand 12 ist fluchtend mit dem Gewindebolzen 40 wiederum eine Hülse 42 vorgesehen, die eine Gewindebohrung 43 aufweist. Entsprechend der oben beschriebenen Art und Weise kann mittels des Befestigungselementes 38 die Blende an der Safetür 3 befestigt werden, wobei eine gemäß Fig. 2 linksseitige Lasche 44 der Blende 8 in eine an der Innenseite 16 der Außenwand 13 ausgebildeten Tasche 45 eingreift und anderseitig die Blende 8 eine Stützlasche 46 besitzt, die sich im eingesetzten Zustand der Blende 8 auf der Innenseite 17 der Innenwand 12 abstützt. Somit kann auch hier nur die berechtigte Person, die einen Schlüssel zum Betätigen des Befestigungselementes 38 besitzt, die Blende 8 herausnehmen.

Gemäß Fig. 4 weist das Permutationsschloß 5 einen Schloßkasten 47 auf, in dem Führungsbolzenpaare 48, 49, 50 angeordnet sind. Die Führungsbolzenpaare 48 bis 50 sind mit Gewindelöchern versehen, um einen in den Schloßkasten 47 eingelegten Schloßkastendeckel 178 befestigen zu können. Ferner sind in der Fig. 4 nicht sichtbare Stehbolzen vorgesehen, die als Führungsdorne für die Welle 22 des Betätigungsknopfes 6 und die Kodierungsknöpfe 7 dienen. Sowohl die genannten Stehbolzen als auch die Führungsbolzenpaare 48 bis 50 bilden eine Führung für einen verschieblich in dem Schloßkasten 47 gelagerten Riegelschieber 51, indem er mit seinen Rändern an den Führungsbolzenpaaren 48 bis 50 anliegt und Langlöcher aufweist, die von den genannten Stehbolzen durchgriffen werden. Der Riegelschieber 51 ist entlang des Doppelpfeils 52 bewegbar und weist endseitig einen Schließriegelkopf 53 auf, der mit einem nicht dargestellten Schließblech am Safetürrahmen des Safes 1 zum Verriegeln der Safetür 3 zusammenwirkt.

Auf der Oberseite 54 des Riegelschiebers 51 sind drei quaderförmige Sperrstifte vorgesehen, die in radiale Schlitze von drehbaren Sperrstiften 55, 56 und 57 eingreifen können. Drei weitere Sperrstifte 58, 59 und 60 greifen in ihnen zugeordnete Zuhaltungen 61, 62 und 63 ein. Die mit dem Betätigungsknopf verbundene Welle 22 weist einen Arm 64 auf, der endseitig einen Stift 65 trägt, der in ein Loch 66 des Riegelschiebers 51 eingreift. Durch Drehung des Betätigungsknopfes 6 läßt sich somit der Riegelschieber 51 über den Arm 64 und die Stift-Lochverbindung verschieben. Jede Sperrscheibe 55, 56 und 57 trägt an ihrer Unterseite den oben beschriebenen radialen Schlitz, in den jeweils bei in Offenstellung befindlichem Riegelschieber 51 die genannten Sperrstifte eingreifen. Dieser Eingriff kommt jedoch nur dann zustande, wenn sich die Sperrscheiben in richtiger Drehwinkelstellung befinden, so daß die Schlitze mit den Sperrstiften fluchten. Diese Stellung entspricht dem vorwählbaren Schlüsselgeheimnis des Permutationschlosses 5. Schon wenn eine Sperrscheibe gegenüber der vorgenannten Stellung verdreht ist, kann der zugeordnete Sperrstift nicht in den entsprechenden Schlitz eintreten, so daß der Riegelschieber 51 nicht aus seiner Verriegelungsstellung in die Entriegeiungssteiiung überführt werden kann.

An ihren Oberseiten tragen die Sperrscheiben 55, 56, 57, diametral verlaufende Nuten 67 bis 69, die Sperrschieber 70 bis 72 aufnehmen. Einendig tragen die Sperrschieber 70 bis 72 Sperrzähne 73 bis 75.

Ferner weist das Permutationsschloß einen gemeinsamen Umstellschieber 76 auf, der drei kreisförmige Aussparungen 77 bis 79 besitzt. Der Durchmesser der Aussparungen 77 bis 79 entspricht denen der Sperrscheiben 55 bis 57. Der Umstellschieber 76, der ebenfalls in Richtung seiner Längserstreckung in dem Schloßkasten 47 verschieblich -gelagert ist, liegt jedoch derart über den Sperrscheiben 55 bis 57, daß er bei einer Verschiebung lediglich die Sperrschieber 70 bis 72 mitnimmt. Die Verstellung des Umstellschiebers 76 erfolgt mittels eines Lenkers 80, der den Arm 64 umgreift und um einen Stift 81 des Schloßkastens 47 verschwenkt werden kann. An der Oberseite des Umstellschiebers 76 ist ein Steuerstift 82 ausgebildet, der in ein Langloch 83 des Lenkers 80 eingreift. Wird nun der Betätigungsknopf 6 gedreht und somit der Arm 64 verschwenkt, so erfolgt auch eine Verschwenkung des Lenkers 80, wobei über den Steuerstift 82 und das Langloch 83 der Umstellschieber 76 bewegt wird.

Die Zuhaltungen 61 bis 63 weisen Langlochpaare 84 bis 86 auf, mit denen sie auf den Führungsbolzenpaaren 48 bis 50 in quer zur Längserstreckung des Riegelschiebers 51 verlaufender Richtung verschoben werden können. Jede Zuhaltung 61 bis 63 weist eine ovale Aussparung 87 bis 89 auf. Auf den nicht dargestellten Stehbolzen sind einendig hohle Wellen 90 bis 92 gelagert, die anderendig die Kodierungsknöpfe 7 tragen. Die Wellen 90 bis 92 sind drehfest mit Zahnscheiben 93 bis 95 verbunden, wobei die Teile in ihrer Höhe so aufeinander abgestimmt sind, daß die Verzahnung der Zahnscheiben 93 bis 95 sowohl in die Sperrzähne 73 bis 75 als auch in Rastzähne 96 bis 98 der Zuhaltungen 61 bis 63 eingreifen können. Die Zuhaltungen 61 bis 63 werden durch Schraubenfedern 99 bis 101 in Eingriff mit den Zahnscheiben 93 bis 95 gehalten.

Benachbart der Sperrzähne 73 bis 75 sind an den Sperrschiebern 70 bis 72 Kennzeichnungen 102 bis 104 vorgesehen, die bei einem Außereingriffstehen der Sperrschieber 70 bis 72 mit den Zahnscheiben 93 bis 95 teilweise von Ausnehmungen 105 bis 107 freigegeben werden, wobei die Ausnehmungen 105 bis 107 randoffen an die Aussparungen 87 bis 89 anschließen. Der Schloßkastendeckel 178 weist Durchbrüche für die Wellen 90 bis 92 und die Welle 22 auf und besitzt Öffnungen 180, die im Eingriffsbereich der Sperrzähne 73 bis 75 mit der Verzahnung der Zahnscheiben 93 bis 95 liegen. Befinden sich die Sperrschieber 70 bis 72 in ihrer in der Fig. 4 dargestellten, zurückgezogenen Stellung, so sind die Kennzeichnungen 102 bis 104 durch die Öffnungen 180 nicht sichtbar. Werden jedoch die Sperrschieber 70 bis 72 verlagert, so daß die Sperrzähne 73 bis 75 mit den Verzahnungen der Zahnscheiben 93 bis 95 in Eingriff stehen, so geben die Ausnehmungen 105 bis 107 die Kennzeichnungen 102 bis 104 vollständig frei, und die Kennzeichnungen 102 bis 104 werden durch die Öffnungen 180 des Schloßkastendeckels 178 sichtbar. In der Fig. 5 nehmen die Sperrschieber 70 bis 72 die soeben geschilderte Position ein.

Es sei noch erwähnt, daß der Umstellschieber 76 in Richtung des Pfeiles 108 mittels einer nicht dargestellten Feder vorgespannt ist. Gemäß Fig. 12 weist die Bodenwand 109 des Schloßkastens 47 eine Öffnung 110 auf, in der ein Fortsatz 111 des Riegelschiebers 51 liegt. Der Fortsatz 111 wird somit bei einem Verschieben des Riegelschiebers 51 in Richtung der Längserstreckung des Riegelschiebers 51 mitbewegt.

Die Funktionsweise des Permutationsschlosses 5 ist folgende:
Ausgangslage des Riegelschiebers 51 soll die in der Fig. 4 dargestellte Stellung sein, d. h. der Riegelschieber 51 befindet sich in seiner Offenstellung. Die drei Kodierungsknöpfe 7, die mit den entsprechenden Zahnscheiben 93 bis 95 drehfest verbunden sind, befinden sich in einer von dem Benutzer beliebig vorwählbaren Stellung, die Schlüsselgeheimniseinstellung genannt werden soll und bspw. die eingestellte Zahlenfolge 1, 2 und 3 umfaßt, d. h. an einem Kodierungsknopf ist die Zahl 1, am anderen Kodierungsknopf die Zahl 2 und am letzten Kodierungsknopf die Zahl 3 eingestellt. Die jeweils vorhandene Stellung der Kodierungsknöpfe wird durch Eingriff der Rastzähne 96 bis 98 in die Verzahnung der Zahnscheiben 93 bis 95 fixiert. Der Umstellschieber 76 befindet sich in seiner zurückgeschobenen Stellung, d. h. er ist in Richtung des Pfeiles 108 verschoben. Hieraus resultiert, daß die Sperrschieber 70 bis 72 über die Aussparungen 77 bis 79 des Umstellschiebers 76 derart verschoben sind, daß die Sperrzähne 73 bis 75 außer Eingriff mit den entsprechenden Verzahnungen der Zahnscheiben 93 bis 95 stehen. Die unterhalb der Zahnscheiben 93 bis 95 angeordneten Sperrscheiben 55 bis 57 sind derart ausgerichtet, daß die Sperrstifte des Verriegelungsschiebers 51 in ihre radialen Schlitze eingreifen (nicht dargestellt). Wird nun die Welle 22 über den Betätigungsknopf 6 gegen den Uhrzeigersinn gedreht, so verschwenkt der Arm 64 und nimmt über seinen Stift 65, der in das Loch 66 eingreift, den Riegelschieber 51 in Gegenrichtung des Pfeiles 108 mit. In der Endstellung dieser Verdrehbewegung erreicht der Riegelschieber 51 seine in der Fig. 5 dargestellte Verriegelungsstellung, in der der Schließriegelkopf 53 aus dem Schloßkasten 47 herausragt. In dieser Stellung ist die Safetür 3 verschlossen. Durch das Verschwenken des Armes 64 hat .dieser durch Verlassen der randoffenen Ausnehmung 112 des Lenkers 80 und Anlage an die Anlagefläche 113 des Lenkers 80 eine Verschwenkung des Lenkers 80 um den Stift 81 bewirkt. Hierbei ist der Umstellschieber 76 über den Steuerstift 82 und das Langloch 83 entgegen der Richtung des Pfeiles 108 verschoben worden. Die Aussparungen 87 bis 89 des Umstellschiebers 76 haben die Sperrschieber 70 bis 72 mitgenommen, wodurch ihre Sperrzähne 73 bis 75 in Eingriff mit den entsprechenden Verzahnungen der Zahnscheiben 93 bis 95 getreten sind. Durch das Verbringen des Riegelschiebers 51 in seine Schließstellung (siehe Fig. 5) sind die Sperrstifte aus den entsprechenden Schlitzen der Sperrscheiben 55 bis 57 herausgetreten. Die Sperrscheiben 55 bis 57 lassen sich somit verdrehen, wobei dieses durch Betätigung der Kodierungsknöpfe 7 erfolgen kann, da die Sperrschieber 70 bis 72 über die Nuten 67 bis 69 kraftschlüssig mit den Sperrscheiben 55 bis 57 in Verbindung stehen und aufgrund des Eingriffes der Sperrzähne 73 bis 75 in die Verzahnungen der Zahnscheiben 93 bis 95 ein Kraftschluß zwischen den Sperrschiebern 70 bis 72 und den Zahnscheiben 93 bis 95 vorliegt. Ein Betätigen der Kodierungsknöpfe 7 ist erforderlich, damit nach dem Zuschließen des Safes 1 das beim Vorschließen des Riegelschiebers 51 gespeicherte Schlüsselgeheimnis des Permutationsschlosses 5 nicht kenntlich ist. Die Speicherung des Schlüsselgeheimnisses ist durch Ineingrifftreten der Sperrzähne 73 bis 75 in die Verzahnung der Zahnscheiben 93 bis 95 erfolgt. Denn wird nach dem Vorschließen des Permutationsschlosses 5 über die Kodierungsknöpfe 7 eine Verdrehung der Zahnscheiben 93 bis 95 durchgeführt, so erhalten die Sperrscheiben 55 bis 57 ihre relative Lage gegenüber den Zahnscheiben 93 bis 95 aufgrund der beschriebenen Kraftschlüsse bei. Ein Verbringen des Riegelschiebers 51 in seine Offenstellung durch Drehung der Welle 22 im Uhrzeigersinn kann nur dann erfolgen, wenn die radialen Schlitze der Sperrscheiben 55 bis 57 fluchtend mit den Sperrstiften des Riegelschiebers 51 ausgerichtet sind. Diese Stellung entspricht aber der des gespeicherten Schlüsselgeheimnisses, d. h. die Sperrscheiben 55 bis 57 und damit die Zahnscheiben 93 bis 95 müssen wieder die Lage einnehmen, die sie beim Vorschließen des Riegelschiebers 51 hatten. Diese Lage ist jedoch durch die Kennzeichnungen 102 bis 104 der Sperrschieber 70 bis 72 wieder auffindbar, indem eine Verdrehung der Kodierungsknöpfe 7 so lange erfolgt, bis die Kennzeichnungen 102 bis 104 durch die zuvor beschriebenen Offnungen 180 in dem Schloßkastendeckel 178 sichtbar sind. Das zuvor beschriebene Auffinden des Schlüsselgeheimnisses wird beim erfindungsgemäßen Safe jedoch nur dann vorgenommen, wenn der Benutzer das Schlüsselgeheimnis vergessen hat, so daß er sich an eine berechtigte Person wenden muß, die die Blende 8 an der Safetür 3 entfernt, ferner eine unterhalb der Blende 8 angeordnete, durch eine Plombe 183 gesicherte weitere Abdeckblende 179 entfernt, die die Markierungen 37 trägt und dann durch entsprechendes Verdrehen der Kodierungsknöpfe 7 die Kennzeichnungen 102, die bspw. als rote Punkte ausgebildet sein können, in Deckung mit den entsprechenden Öffnungen 180 des Schloßkastendeckels 178 bringt. Diese Stellung der Kodierungsknöpfe 7 entspricht wieder dem zuvor eingestellten Schlüsselgeheimnis 1, 2 und 3. Durch das Verbringen des Riegelschiebers 51 in seine Offenstellung wird der Kraftschluß zwischen den Sperrschiebern 70 bis 72 und den Zahnscheiben 93 bis 95 aufgehoben, so daß ein neues Schlüsselgeheimnis eingestellt werden kann. Dieses neu eingestellte Schlüsselgeheimnis wird wieder beim Vorschließen des Riegelschiebers 51 gespeichert. Durch das Verbringen des Riegelschiebers 51 aus seiner Offenstellung heraus in die Verriegelungsstellung ist auch sein Fortsatz 111 verlagert worden (Fig. 12), der mit dem nachfolgend näher beschriebenen Ergänzungsschloß 20 zusammenwirkt.

Das insbesondere in den Fig. 6 bis 10 dargestellte Ergänzungsschloß 20, das als Münz-Freigabe-Einrichtung 19 ausgebildet ist, besitzt einen kastenförmigen Schloßkasten 114 mit einer Schloßvorderwand 115 und abgewinkelten Schloßkasten-Seitenwänden 116 bis 119. Das Schloßeingerichte ist von einer Schloßrückwand 120 abgedeckt, die mittels einer in einen Vierkantzapfen 121 des Schloßkastens 114 eintretenden Schraube 122 gehalten ist.

Im Schloßkasten 114 ist ein Verriegelungsschieber 123 in Richtung des Doppelpfeils 124 verschieblich gelagert. Zur Führung des Verriegelungsschiebers 123 dient ein Riegelschwanz 125, der einen Schlitz 126 aufweist, in den der Vierkantzapfen 121 eingreift.

Oberhalb des Verriegelungsschiebers 123 lagert schwenkbar um einen schloßkastenseitigen Stehzapfen 127, welcher sich im Eckbereich zwischen den Schloßkastenseitenwänden 116 und 119 befindet, eine Sperrklinke 128. Eine Blattfeder 129 beaufschlagt die Sperrklinke 128 in Uhrzeigerrichtung, wobei sich die Sperrklinke 128 mit einem Sperrzahn 130 an einer verzahnten Ausnehmung 131 des Verriegelungsschiebers 123 abstützt.

Die obere Schloßkastenseitenwand 116 setzt sich in eine Ausbuchtung 132 fort, die an ihrer der Schloßkastenseitenwand 119 zugekehrten Schrägflanke 133 einen Schacht 134 eines Münzeinsteckbleches 135 ausbildet. Dieses ist mit zwei kalibrierten Münzeinwurfschlitzen ausgestattet. Das Münzeinsteckblech 135 befindet sich in einer solchen Lage, daß einer der Münzeinwurfschlitze freiliegt. Hierdurch kann eine Münze in das Ergänzungsschloß 20 eingeworfen werden. Durch Herausziehen des Münzeinsteckbleches 135 und Wenden um 180° kann es die Lage einnehmen, in der der andere Münzeinwurfschlitz Verwendung finden kann.

Zwischen der Schloßrückwand 120 und dem Verriegelungsschieber 123 erstreckt sich im rückwärtigen Bereich des Verriegelungsschiebers 123 ein Hebel 136. Dieser lagert an der Oberseite des Verriegelungsschiebers 123 um einen Zapfen 137. In seinem Mittelbereich ist der Hebel 136 mit einer Lagerbohrung 138 zur Aufnahme eines Drehnockens 139 ausgestattet. Die Lagerbohrung 138 bildet zwei sich diametral gegenüberliegende Rastnischen 140 aus, in die sich diametral gegenüberliegende Rastvorsprünge 141 des Drehnockens 139 erstrecken. Der Drehnocken 139 weist einen Schlitz 142 für ein nicht dargestelltes Umstellwerkzeug auf. Das dem Schlitz 142 gegenüberliegende Ende 143 des Drehnockens 139 steht über die Rückseite des Hebels 136 vor und ist mit einer Abflachung 144 versehen, so daß ein Exzenter ausgebildet wird. Das Ende 143 erstreckt sich bis zur Schloßvorderwand 115 und stellt einen ersten Auflagepunkt für eine Münze 145 dar, siehe auch Fig. 11; die Münze 145 ist in Fig. 7 in mehreren Stellungen gezeichnet.

Dem Auflagepunkt Ende (143) liegt ein riegelseitiger Auflagepunkt 146 gegenüber, wobei der Abstand zwischen den beiden Punkten kleiner ist als der Durchmesser der Münze 145. Von dem Hebel 136 geht im Bereich des Drehnockens 139 ein Kragen 147 aus, der eine Durchbrechung 148 des Verriegelungsschiebers 123 durchsetzt (vgl. insbesondere Fig. 11).

An seinem der Münzfallrichtung entsprechenden Ende 149 ist der Hebel 136 mit einem zweiten Auflagepunkt 150 ausgestattet, der sich in Grundstellung des Hebels 136, vgl. Fig. 7, in einem Abstand zu einem zweiten Riegelauflagepunkt 152 befindet. Die der Schloßrückenwand 120 zugekehrte Seite des Hebels 136 ist mit einem Steuernocken 152 versehen, der in eine längsschlitzartige, in Riegelverschieberichtung liegende Öffnung 153 der Schloßrückwand -120 eingreift. An dem Verriegelungsschieber 123 ist ein Ansatz 154 für eine den Verriegelungsschieber 123 belastende Feder 155 vorgesehen, die sich mit einem freien Ende an dem Ansatz 154 abstützt, mit einem mittleren gewendelten Bereich 156 einen Stift 157 des Schloßkastens 114 umgreift und mit ihrem anderen Ende gegen eine Wandung 158 des Schloßkastens 114 anliegt. Hierdurch wird der Verriegelungsschieber 123 in Richtung des Pfeiles 159 vorgespannt.

Unterhalb des Verriegelungsschiebers 123 sind zwei Münz-Austrittsöffnungen 160 und 161 ausgebildet. Die Münz-Austrittsöffnung 161 ist von einer herausnehmbaren Bodenwand 162 zu einem Münzrückgabefach gestaltet. Aus Fig. 7 ist zu erkennen, daß der Münzrückgabe-Fallweg oberhalb einer abgeschrägten Zwischenwand 163 zwischen den beiden Münz-Austrittsöffnungen 160 und 161 liegt.

Um eine Münzrückgabe zu ermöglichen, lagert die Schloßvorwand 115 in einer Materialverdickung 164 (siehe Fig. 10) einen von einer Druckfeder belasteten Geldrückgabeknopf 165. Dessen dem Hebel 136 zugekehrtes Ende ist kegelförmig gestaltet und wirkt mit einer Schrägfläche 166 des Hebels 136 zusammen (vgl. Fig. 11). Wird der Geldrückgabeknopf 165 in Pfeilrichtung gemäß Fig. 10 belastet, so beaufschlagt sein Ende die Schrägfläche 166 des Hebels 136, so daß dieser derart verschwenkt, daß der Abstand zwischen dem exzentrischen Ende 143 des Drehnockens 139 und dem Riegelauflagepunkt 146 größer als der Durchmesser der Münze 145 wird. Die Münze 145 fällt dann durch und wird zur abgeschrägten Zwischenwand 163 geleitet und gelangt von dort zur Münzaustrittsöffnung 161. Damit der Hebel 136 stets seine Grundstellung einnimmt und auch wieder in diese beim Verschwenken zurückkehrt, ist er von einer Blattfeder 167 in Uhrzeigerrichtung belastet. Seine Anschlagstellung erhält er dadurch, daß ein den Auflagepunkt 150 umgebender Kragen 16 die korrespondierende Schmalkante 169 des Verriegelungsschiebers 123 beaufschlagt, vgl. insbesondere Fig. 7.

Bei Einstellung des Ergänzungsschlosses 20 auf Einmünzbetrieb befindet sich der Drehnocken 139 in einer solchen Stellung, daß die Abflachung 144 des Endes 143 dem ersten Riegelauflagepunkt 146 abgekehrt ist. Wird die erforderliche Münze 145 eingeworfen, durchläuft sie die in Fig. 7 strichpunktiert veranschaulichten Positionen und gelangt in eine Abstützstellung, welche durch den Auflagepunkt am Ende 143 und dem Riegelauflagepunkt 146 definiert ist. In der Fig. 7 nimmt der Verriegelungsschieber 123 seine Offenstellung ein. Soll jetzt das Vorschließen des Verriegelungsschiebers 123 beginnen, so wird er entgegen des in Fig. 7 eingetragenen Pfeiles 159 bewegt. Während der Vorschließverlagerung wird von der Randkante der Münze 145 der Sperrzahn 130 der Sperrklinke 128 beaufschlagt. Die Sperrklinke 128 wird dadurch angehoben, so daß sie aus der Bewegungsbahn einer Sperrschulter 170 der Ausnehmung 131 gelangt. Diese Position ist in Fig. 8 dargestellt. Aus dieser Stellung heraus ist der Verriegelungsschieber 123 somit vollends vorschließbar. In der Endphase der Vorschließverlagerung beaufschlagt der Steuernocken 152 des Hebels 136 die Randkante 171 der Öffnung 153 (siehe insbesondere Fig. 6). Zufolge des sich dann weiter verlagernden Verriegelungsschiebers 123 wird der Abstand zwischen dem Auflagepunkt am Ende 143 des Drehnockens 139 und dem Riegelauflagepunkt 146 größer als der Durchmesser der Münze 145, so daß diese herunterfällt und aus der Münzaustrittsöffnung 160 austritt.

Ist es erwünscht, das Ergänzungsschloß 20 auf eine Mehrmünzfunktion umzustellen, so kann dieses dadurch geschehen, daß der Drehnocken 139 um 180_{°} mittels eines nicht dargestellten Umstellwerkzeuges, das in den Schlitz 142 eingebracht wird, gedreht wird. Dann ist die Abflachung 144 des Endes 143 dem Riegel-Auflagepunkt 146 zugekehrt. Der Abstand zwischen diesen beiden Punkten ist damit größer als der Durchmesser der Münze 145. Größer ist dieser Abstand auch als der Abstand zwischen dem zweiten Auflagepunkt 150 des Hebels 136 und dem zweiten Riegelauflagepunkt 151. Die zuerst eingeworfene Münze 145 stützt sich demnach an dem zweiten Riegelauflagepunkt 151 und dem zweiten Auflagepunkt 150 ab. Die danach eingeworfene Münze 145 erhält ihre Abstützung dann an der oberen Randkante der ersten Münze 145. Daher kann sie, obwohl ihr Durchmesser kleiner ist als der Abstand zwischen den Punkten am Ende 143 des Drehnockens 139 und dem Auflagepunkt 146, nicht durchfallen. Während der Vorschließverlagerung wird dann durch die zuletzt eingeworfene Münze 145 die Sperrklinke 128 in der zuvor beschriebenen Weise verlagert. Bei vorgeschlossenem Verriegelungsschieber 123 wird dann ebenfalls der Hebel 136 aus seiner Haltestellung gesteuert, so daß die Münzen 145 aus ihrer Stützstellung herabfallen können. Das Kassieren (Münzaustrittsöffnung 160) bzw. Zurückgeben (Münzaustrittsöffnung 161) der Münzen 145 geschieht dann in der gleichen Art und Weise wie zuvor beschrieben.

Es sei noch darauf hingewiesen, daß die Fig. 9 den Verriegelungsschieber in seiner Verriegelungsstellung zeigt, in der der Hebel 136 ausgelenkt ist, so daß die Münze 145 freigegeben wird.

Nahe der Randkante 172 des Verriegelungsschiebers 123 weist dieser einen senkrecht zur Ebene der Schloßvorderwand 115 verlaufenden Vorsprung 173 auf. Die Länge des Vorsprunges 173 geht besonders deutlich aus der Fig. 10 hervor. Der Vorsprung 172 überragt mit seinem Ende 174 die Schloßrückwand 120, wobei er von der letzteren eine randoffene Ausnehmung 175 durchgreift.

Aus der Fig. 12 ist ersichtlich, wie das Permutationsschloß 5 relativ zum Ergänzungsschloß 20 an der Safetür 3 angeordnet ist. Beide Schlösser 5, 20 nehmen relativ zueinander eine Rücken-zu-RückenStellung ein. Zwischen den beiden Schlössern 5, 20 verläuft die Innenwand 12 der Safetür 3. Das Permutationsschloß 5 befindet sich in Anlage an die Innenseite der Innenwand 12, während sich das Ergänzungsschloß 20 an der Außenseite 18 der Innenwand 12 befindet. Gemäß Fig. 2 sowie 12 wird die Innenwand 12 von einem Durchbruch 176 durchsetzt, wobei das Ergänzungsschloß 20 derart an der Innenwandung 12 befestigt ist, daß das freie Ende 174 des Vorsprunges 173 des Verriegelungsschiebers 123 den Durchbruch 176 durchgreift. Das Permutati₋ onsschloß 5 befindet sich in einer derartigen Lage, daß der Fortsatz 111 des Riegelschiebers 51 oberhalb des Durchbruches 176 zu liegen kommt. Der Fortsatz 111 des Riegelschiebers 51 liegt an dem Vorsprung 173 des Verriegelungsschiebers 123 an, wodurch eine Mitschleppverbindung 1.77 gebildet wird.

Die Funktionsweise des erfindungsgemäßen Safes ist nun folgende:
Will ein Benutzer den Safe gebrauchen, bspw. um Wertsachen sicher aufzubewahren, so öffnet er zunächst die Safetür, die er von einem Vorbenutzer her in Entriegelungsstellung vorfindet. Nach dem Einlegen der Wertsachen in den Saferaum wirft er eine Münze 145 in das Münzeinsteckblech 135 des Ergänzungsschlosses 20. Befindet sich das Ergänzungsschloß 20 im Zweimünzbetrieb, so ist der Einwurf von zwei Münzen 145 erforderlich. Die Umstellung von dem Einmünzbetrieb auf den Zweimünzbetrieb kann, wie zuvor beschrieben, vorgenommen werden. Nach dem Münzeinwurf schließt er die Safetür 3 und wählt anschließend an den Kodierungsknöpfen 7 sein persönliches Schlüsselgeheimnis (wie bspw. die Zahlenkombination 1, 2, 3 oder aber auch eine Buchstabenkombination, z. B. ABC, wenn die Kodierungsknöpfe 7 mit Buchstaben versehen sind). Anschließend verriegelt er die Safetür 3. Dies erfolgt durch Drehung des Betätigungsknopfes 6 des Permutationsschlosses 5. Durch Betätigung des Betätigungsknopfes 6 wird der Riegelschieber 51 des Permutationsschlosses in seine Schließstellung verbracht, wobei der Schließriegelkopf 53 in Eingriff mit am Safetürrahmen vorhandenen Gegenschließteilen gelangt. Durch die Verlagerung des Riegelschiebers 51 wird einerseits - wie zuvor beschrieben - das Schlüsselgeheimnis gespeichert, und andererseits erfolgt ein Mitschleppen des Vorsprunges 173 des Verriegelungsschiebers 123 des Ergänzungsschlosses 20. Da der Benutzer eine Münze 145 in das Ergänzungsschloß 20 eingeworfen hat, kann der Riegelschieber 51 den Verriegelungsschieber 123 vollständig mitnehmen, da ja der Münzrand die Sperrklinke 128 - wie zuvor beschrieben - anhebt, so daß einer Verlagerung des Verriegelungsschiebers 123 kein Widerstand entgegengebracht wird. Sollte der Benutzer allerdings keine Münze in das Ergänzungsschloß 20 einwerfen, so kann eine vollständige Verlagerung des Verriegelungsschiebers 123 nicht erfolgen, da der Sperrzahn 130 der Sperrklinke 128 gegen die Sperrschulter 170 der Ausnehmung 171 anfährt, so daß damit auch aufgrund der Mitschleppverbindung 177 der Riegelschieber 51 nicht in eine Schließstellung verbracht werden kann. Somit ist ein Abschließen des Permutationsschlosses nicht möglich. Die Verriegelung gelingt demnach nur, wenn ein Münzeinwurf stattgefunden hat. In Verriegelungs-Endstellung erfolgt - wie zuvor beschrieben - eine Verlagerung des Hebels 136 des Ergänzungsschlosses 20, wodurch die Münze 145 aus der Münzaustrittsöffnung 160 herausfällt und über den Münzfallschacht 24 und die Verbindungsmünzrutsche 23 der Safetür 3 in die Münzauffangkammer 15 gelangt. Nunmehr merkt sich der Benutzer sein Schlüsselgeheimnis (falls er dieses nicht schon vorher getan hat) und verwirbelt (scrambelt) die Kodierungsknöpfe 7.

Will der Benutzer später die Safetür 3 wieder öffnen, so stellt er zunächst sein Schlüsselgeheimnis an den Kodierungsknöpfen 7 ein, wodurch das Permutationsschloß - wie zuvor beschrieben - freigegeben wird. Durch Betätigung des Betätigungsknopfes 6 läßt sich dann der Riegelschieber 51 des Permutationsschlosses zurückfahren. Eine Safetür- öffnung ist damit möglich. Durch das Verbringen in die Entriegelungsstellung wird über die Mitschleppverbindung 177 auch das Ergänzungsschloß 20 wieder in seine ursprüngliche Lage überführt. Der Benutzer kann dann wieder oder ein anderer Benutzer kann dann den Safe entsprechend der angegebenen Weise erneut verwenden.

Aus dem vorher Gesagten wird deutlich, daß der Erfindungsgegenstand somit jedesmal zum Vorschließen des Permutationsschlosses einen Münzeinwurf notwendig macht, wobei beim Vorschließen das Schlüsselgeheimnis des Permutationsschlosses gespeichert wird. Sollte der Benutzer sein Schlüsselgeheimnis vergessen haben, so ist eine autorisierte Person, z. B. der Hoteldetektiv, zu rufen, der einen Schlüssel für das Befestigungselement 38 der Blende 8 hat. Er öffnet das Befestigungselement und kann damit die Blende 8 entfernen. Nach weiterer Entfernung der Abdeckblende 179 kann das Schlüsselgeheimnis - wie zuvor beschrieben - durch Einstellen der Kennzeichnungen in die entsprechenden Öffnungen 180 des Schloßkastendeckels 178 des Permutationsschlosses eingestellt werden. Auf diese Weise läßt sich die Safetür 3 entriegeln. Ist dies erfolgt, so wird die Abdeckblende 179 wieder verplombt und die Blende 8 durch Betätigung der Befestigungseinrichtung 38 gesichert.

Das Leeren der Münzauffangkammer 15 kann unabhängig von der Präsenz des Safebenutzers erfolgen, da ein Öffnen der Safetür 3 hierfür nicht erforderlich ist. Vielmehr wird eine autorisierte Person mit einem Schlüssel das Befestigungselement 29 lösen, um den Deckel 11 zu entfernen, wodurch die Münzauffangkammer 15 zugänglich ist. Die autorisierte Person hat dabei keinen Zugriff zum Inneren des Safes, da die Münzauffangkammer 15 gegenüber dem Saferaum durch die Innenwand 12 abgeschirmt ist.

Fig. 13 zeigt eine Draufsicht auf das Permutationsschloß 5 in seinem aus der Safetür 3 ausgebauten Zustand. Das Permutationsschloß 5 befindet sich in Schließstellung, so daß der Schließriegelkopf 53 aus dem Schloßkasten 47 herausragt. Der Betätigungsknopf 6 weist eine der Verriegelungsstellung entsprechende Stellung auf. Ferner ist aus der Fig. 13 ersichtlich, daß das Innere des Schloßkastens 47 von dem Schloßkastendeckel 178 abgedeckt wird. Der Schloßkastendeckel 178 weist Durchbrüche für die Welle 22 des Betätigungsknopfes 6 und für die Wellen der Kodierungsknöpfe 7 auf. Auf dem Schloßkastendeckel 178 ist eine Abdeckblende 179 angeordnet, die nur bei Entfernen von mindestens einer Plombe 183 abgenommen werden kann und dann gemäß Fig. 14 Öffnungen 180 des Schloßkastendeckels 178 freigibt, die gemäß Fig. 14 jeweils rechtsseitig neben den entsprechenden Wellen 90 bis 92 der Kodierungsknöpfe 7 angeordnet sind. Das Verplomben kann bspw. dadurch erfolgen, daß an der Abdeckblende 179 ein Loch 181 und an dem Schloßkastendeckel 178 eine Öse 182 vorgesehen sind, durch die ein Sicherungsdraht verläuft, dessen Enden von der Plombe 183 verbunden werden. Auf der Abdeckblende 179 können jeweils zugeordnet zu den Kodierungsknöpfen 7 die Markierungen 37 angeordnet sein.

Gemäß Fig. 14 werden die Öffnungen 180 des Schloßkastendeckels 178 bei Entfernen der Abdeckblende 179 freigelegt. In den Löchern sind bei verriegeltem Zustand des Permutationsschlosses 5 die Kennzeichnungen 102 bis 104 zu sehen. Die Kennzeichnungen 102 bis 104 können bspw. als rote Punkte ausgebildet sein. Befindet sich das Permutationsschloß 5 in seiner Offenstellung, so wandern die Kennzeichnungen 102 bis 104 in Richtung des Pfeiles 14 aus den Öffnungen 180 heraus, so daß sie nicht mehr sichtbar sind. Ebenfalls sind die Markierungen 102 bis 104 dann nicht sichtbar, wenn das Permutationsschloß verschlossen und an den Kodierungsknöpfen 7 nicht das Schlüsselgeheimnis des Permutationsschlosses eingestellt ist, da die Kennzeichnungen 102 bis 104 dann aus den Öffnungen 180 durch Verschwenken der Sperrschieber 70 bis 72 herausgedreht werden.

In den Figuren 15 - 22 ist ein weiteres Ausführungsbeispiel der Erfindung dargestellt, das sich gegenüber dem zuvor beschriebenen Ausführungsbeispiel dadurch unterscheidet, daß ein Zusatzschloß 261 eingesetzt wird. Ansonsten wird auf den Beschreibungsteil des zuvor beschriebenen Ausführungsbeispiels verwiesen.

Insbesondere aus den Fig. 15 bis 20 ist ersichtlich, daß die Münz-Freigabe-Einrichtung 19 ein an ihrer Vorderseite 260 angeordnetes Zusatzschloß 261 aufweist. Das Zusatzschloß 261 ist mit einem Schließzylinder 262 versehen, der einen Schlüsselkanal 263 aufweist. Die Fig. 16 zeigt eine Rückansicht des Zusatzschlosses 261. Hieraus geht hervor, daß es mittels zweier Gewindeschrauben 264, die die Vorderseite 260 der Münz-Freigabe-Einrichtung 19 durchgreifen, befestigt ist. Der Schließzylinder 262 weist einen Schließbart 265 auf, der eine kreiszylindrische Gestalt mit einer Abplattung 266 besitzt. An dem Schließbart 265 ist ein radial verlaufender Anschlagstift 267 befestigt, der mit den Köpfen der Gewindeschraube 264 zusammenwirken kann. Auf diese Art und Weise wird der Drehwinkel des Schließbartes 265 und damit des Schlüssels für das Zusatzschloß 261 begrenzt, wobei die Endstellungen des Drehwinkelbereiches durch die Anlage des Anschlagstiftes 267 an den Köpfen der Gewindeschrauben 264 definiert ist. Das Zusatzschloß 261 ist derart an der Münz-Freigabe-Einrichtung 19 angeordnet, daß sein Schließbart 265 unterhalb der Sperrklinke 128 liegt. Dieses ermöglicht folgende Funktionsweise:
Die Fig. 16 zeigt die aufgeschlossene Stellung des Zusatzschlosses 261, in der der Schlüssel 368 (vgl. Fig. 20) des Zusatzschlosses 261 in dieses eingesteckt oder aus diesem herausgezogen sein kann. Die Abplattung 266 des Schließbartes 265 verläuft mit Abstand zur Sperrklinke 128 des als Münz-Freigabe-Einrichtung 19 ausgebildeten Ergänzungsschlosses 20. In dieser Stellung liegt der Anschlagstift 267 an dem Kopf der unteren Gewindeschraube 264 an. Wird nun der Schlüssel 368 in den Schlüsselkanal 263 eingeführt und derart verdreht, daß durch die dadurch erfolgende Mitnahme des Schließbartes 265 der Anschlagstift 267 gegen den Kopf der oberen Gewindeschrauben 264 tritt, so verlagert sich dabei die Abplattung 266 des Schließbartes 265. In dieser Lage tritt die zylinderförmige Mantelfläche 268 des Schließbartes 265 gegen die Unterseite der Sperrklinke 128, wodurch diese sich um den Stehzapfen 127 verdreht und angehoben wird. Der Sperrzahn 130 der Sperrklinke 128 nimmt eine Lage an, in der er bei einer Verlagerung des Verriegelungsschiebers 123 entgegen der Richtung des Pfeiles 159 nicht mehr gegen die Sperrschulter 170 der Ausnehmung 131 des Verriegelungsschiebers 123 treten kann. In dieser vorgeschlossenen Stellung des Zusatzschlosses 261 wird somit der Verriegelungsschieber 123, der ein Sperrglied 123' bildet, der Münz-Freigabe-Einrichtung 19 freigegeben.

Das Zusatzschloß 261 weist Mittel auf, die verhindern, daß sein Schlüssel 368 in der vorgeschlossenen Stellung abgezogen werden kann. Lediglich in der aufgeschlossenen Stellung ist ein Abziehen des Schlüssels 368 möglich.

Wie zuvor schon beschrieben, ist neben der Betätigung der Münz-Freigabe-Einrichtung 19 durch Einwurf einer Münze 145 eine Verlagerung des Verriegelungsschiebers 123 in Richtung entgegen des Pfeiles 159 auch dann möglich, wenn das Zusatzschloß 261 in seine vorgeschlossene Stellung verbracht wird, in der durch den Schließbart 265 die Sperrklinke 128 angehoben wird. Insofern kann der Verriegelungsschieber entweder bei Münzbetrieb oder aber bei Betätigung des Zusatzschlosses 261 verlagert werden. Eine Verlagerung ist jedoch auch möglich, wenn beide Maßnahmen durchgeführt worden sind, was jedoch praxisfern ist. Aus dem vorher Gesagten wird deutlich, daß der Erfindungsgegenstand somit jedesmal zum Verschließen des Permutationsschlosses einen Münzeinwurf notwendig macht oder den Besitz des Schlüssels für das Zusatzschloß verlangt, wobei beim Vorschließen das Schlüsselgeheimnis des Permutationsschlosses gespeichert wird.

## Patentansprüche

1. Safe (1) mit einer mittels eines Permutationsschlosses (5) abschließbaren Safetür (3), dadurch gekennzeichnet, daß dem mit einer von außen betätigbaren Schlüsselgeheimnis-Neueinstellvorrichtung ausgestatteten, sein Schlüsselgeheimnis beim Vorschließen des Riegels (Riegelschieber 51) speichernden Permutationsschloß (5) eine ein Ergänzungsschloß (20) bildende Münz-Freigabe-Einrichtung (19) zugeordnet ist und daß das gespeicherte Schlüsselgeheimnis nach Entfernen einer gesicherten, von außen zugänglichen Blende (8) feststellbar ist.

2. Safe nach Anspruch 1, dadurch gekennzeichnet, daß die Blende (8) durch mindestens ein von außen verschließbares Befestigungselement (38) gesichert ist.

3. Safe nach Anspruch 2, dadurch gekennzeichnet, daß das Befestigungselement (38) ein durch ein Schloß (39) gegen Verdrehen gesicherter Gewindebolzen (40) ist.

4. Safe nach Anspruch 3, dadurch gekennzeichnet, daß der Gewindebolzen (40) an der Blende (8) angeordnet ist und mit einer Gewindebohrung (43) der Safetür (3) zusammenwirkt.

5. Safe nach einem oder mehreren der vorhergehenden Ansprüche, dadurch gekennzeichnet, daß unter der Blende (8) eine durch mindestens eine Plombe (183) gesicherte Abdeckblende (179) angeordnet ist.

6. Safe nach einem oder mehreren der vorhergehenden Ansprüche, dadurch gekennzeichnet, daß das Permutationsschloß (5) mehrere Kodierungsknöpfe (7) zum Einstellen des Schlüsselgeheimnisses aufweist und einen zwischen zwei Endstellungen bewegbaren Riegel besitzt, dessen Riegelschieber (51) Sperrstifte trägt, die mit drehbaren, von den Kodierungsknöpfen (7) gesteuerten Sperrscheiben (55, 56, 57) zusammenwirken, daß ein gemeinsamer Umstellschieber (76) eine Entkupplung zwischen den Kodierungsknöpfen (7) und den Sperrscheiben (55, 56, 57) bewirkt, daß jede der Sperrscheiben (55, 56, 57) an ihrer der Riegelplatte zugewandten Seite einen radialen Schlitz aufweist, dem ein auf dem Riegelschieber (51) befestigter Sperrstift gegenübersteht, daß jede Sperrscheibe (55, 56, 57) an ihrer dem Riegelschieber (51) abgewandten Seite eine diametrale Nut (67, 68, 69) aufweist, die einen Sperrschieber (70, 71, 72) trägt, der in dem Umstellschieber (76) geführt ist und der in eine mit dem jeweiligen Kodierungsknopf (7) verbundene Zahnscheibe (93, 94, 95) eingreift und daß jeder Sperrschieber (70, 71, 72) eine Kennzeichnung (102, 103, 104) trägt, die nur im Eingriffszustand von Sperrschieber (70, 71, 72) und Zahnscheibe (93, 94, 95) bei Einstellung des gespeicherten Schlüsselgeheimnisses durch Öffnungen einer Gehäusewandung des Permutationsschlosses (5) sichtbar ist.

7. Safe nach Anspruch 6, dadurch gekennzeichnet, daß jeder Zahnscheibe (93, 94, 95) eine fedemd rastende Zuhaltung (61, 62, 63) zugeordnet ist, die zumindest teilweise den entsprechend zugeordneten Sperrschieber (70, 71, 72) überdeckt, daß diese Zuhaltungen (61, 62, 63) nur in den Endstellungen des Riegelschiebers (51) freigegeben sind, und daß die Zuhaltungen (61, 62, 63) Ausnehmungen (105, 106, 107) zur Sichtbarmachung der Kennzeichnungen (102, 103 und 104) aufweisen.

8. Safe nach einem oder mehreren der vorhergehenden Ansprüche, dadurch gekennzeichnet, daß die Münz-Freigabe-Einrichtung (19) ein Ergänzungsschloß (20) mit durch Münzeinwurf freizugebender Schließfunktion ist, dessen bei einliegender Münze (145) zur Verschiebung freigegebener Verriegelungsschieber (123) in Mitschleppverbindung (177) zum Riegelschieber (51) des Permutationsschlosses (5) steht.

9. Safe nach Anspruch 8, dadurch gekennzeichnet, daß nur der freigegebene Verriegelungsschieber (123) das Vorschließen des Riegelschiebers (51) des Permutationsschlosses (5) zum Absperren der Safetür (3) zuläßt.

10. Safe, insbesondere nach einem oder mehreren der vorhergehenden Ansprüche, dadurch gekennzeichnet, daß die Münz-Freigabe-Einrichtung (19) einen Münzfallschacht (24) aufweist, der in eine Münzauffangkammer (15) mündet, welche hinter einem verschließbaren, sich über eine Teilfläche der Safetür-Außenseite erstreckenden Deckel (11) vorgesehen ist.

11. Safe nach Anspruch 10, dadurch gekennzeichnet, daß der Deckel (11) durch mindestens ein von außen verschließbares Befestigungselement (29) gesichert ist.

12. Safe nach Anspruch 11, dadurch gekennzeichnet, daß das Befestigungselement (29) ein durch ein Schloß (30) gegen Verdrehen gesicherter Gewindebolzen (31) ist.

13. Safe nach Anspruch 12, dadurch gekennzeichnet, daß der Gewindebolzen (31) an dem Deckel (11) angeordnet ist und mit einer Gewindebohrung (34) der Safetür (3) zusammenwirkt.

14. Safe nach einem oder mehreren der vorhergehenden Ansprüche, dadurch gekennzeichnet, daß Permutationsschloß (5) und Münz-Freigabe-Einrichtung (19) Rücken zu Rücken angeordnet sind.

15. Safe nach einem oder mehreren der vorhergehenden Ansprüche, dadurch gekennzeichnet, daß die Safetür (3) doppelwandig unter Bildung einer Innenwand (12) und einer Außenwand (13) ausgestaltet ist, wobei auf der Außenseite (18) der Innenwand (12) die Münz-Freigabe-Einrichtung (19) und auf der Innenseite (17) der Innenwand (12) das Permutationsschloß (5) angeordnet sind und die Mitschleppverbindung (177) einen Durchbruch (176) der Innenwand (12) durchgreift.

16. Safe nach einem oder mehreren der vorhergehenden Ansprüche, dadurch gekennzeichnet, daß Blende (8) und Deckel (11) mit der Außenseite der Außenwand (13) abschließen.

17. Safe, nach einem oder mehreren der vorhergehenden Ansprüche, dadurch gekennzeichnet, daß ein Teil des Raumes zwischen Innenwand (12) und Außenwand (13) der Safetür (3) die Münzauffangkammer (15) bildet.

18. Safe, nach einem oder mehreren der vorhergehenden Ansprüche, dadurch gekennzeichnet, daß die Innenwand (12) von einer Verbindungsmünzrutsche (23) durchsetzt wird, die den Münzfallschacht (24) des Ergänzungsschlosses (20) mit der Münzauffangkammer (15) verbindet.

19. Safe nach einem oder mehreren der vorhergehenden Ansprüche, gekennzeichnet durch ein am Safetürrahmen angeordnetes Schließblech, wobei ein in das Schließblech in Schließstellung eingreifender Schließriegelkopf (53) von einer Verlängerung des durch einen Betätigungskopf (6) verlagerbaren Riegelschiebers (51) des Permutationsschlosses (5) gebildet ist.

20. Safe nach einem oder mehreren der vorhergehenden Ansprüche, dadurch gekennzeichnet, daß das Permutationsschloß (5) mit einem durch Münzeinwurf entriegelbaren Sperrglied (123') der Münz-Freigabe-Einrichtung (19) zusammenwirkt und daß die Münz-Freigabe-Einrichtung (19) ein das Sperrglied (123') ohne Münzeinwurf entriegelndes Zusatzschloß (261) aufweist.

21. Safe nach einem oder mehreren der vorhergehenden Ansprüche, dadurch gekennzeichnet, daß das Zusatzschloß (261) eine schlüsselbetätigbare Schließeinrichtung besitzt.

22. Safe nach einem oder mehreren der vorhergehenden Ansprüche, dadurch gekennzeichnet, daß die Schließeinrichtung ein Schließzylinder (262) ist.

23. Safe nach einem oder mehreren der vorhergehenden Ansprüche, dadurch gekennzeichnet, daß das Zusatzschloß (261) eine in der das Sperrglied (123') entriegelnden Schließstellung wirksame Schlüsselabzugssperre aufweist.

24. Safe nach einem oder mehreren der vorhergehenden Ansprüche, dadurch gekennzeichnet, daß die Münz-Freigabe-Einrichtung (19) ein Ergänzungsschloß (20) mit durch Münzeinwurf oder Zusatzschloßbetätigung freigebbarer Schließfunktion ist, dessen bei einliegender Münze (145) oder vorgeschlossener Zusatzschloßstellung freigegebener, das Sperrglied (123') bildender Verriegelungsschieber (123) in Mitschleppverbindung (177) zum Riegelschieber (51) des Permutationsschlosses (5) steht.

25. Safe nach einem oder mehreren der vorhergehenden Ansprüche, dadurch gekennzeichnet, daß die Mitschleppverbindung (177) von einem Fortsatz (111) des Riegelschiebers (51) und einem Vorsprung (173) des Verriegelungsschiebers (123) gebildet wird, wobei der Fortsatz (111) an dem Vorsprung (173) anliegt.

26. Safe nach einem oder mehreren der vorhergehenden Ansprüche, dadurch gekennzeichnet, daß die Münz-Freigabe-Einrichtung (19) eine durch Münzrandanlage einer einliegenden Münze (145) oder Schließbartanlage des Zusatzschlosses (261) in Entriegelungsstellung verschwenkbare Sperrklinke (128) für den Verriegelungsschieber (123) aufweist.

## Claims

1. Safe (1) having a safe door (3) which can be locked by means of a permutation lock (5), characterized in that the permutation lock (5) which is fitted with a key code resetting device, which can be activated from the outside, and which stores its key code when prelocking the bolt (bolt slide 51) is assigned a coin release apparatus (19) forming a supplementary lock (20), and in that the stored key code can be established after removal of a secured panel (8) which is accessible from the outside.

2. Safe according to Claim 1, characterized in that the panel (8) is secured by at least one fixing element (38) which can be sealed from the outside.

3. Safe according to Claim 2, characterized in that the fixing element (38) is a threaded stud (40) which is secured against rotation by a lock (39).

4. Safe according to Claim 3, characterized in that the threaded stud (40) is arranged on the panel (8) and interacts with a threaded bore hole (43) of the safe door (3).

5. Safe according to one or more of the preceding claims, characterized in that a covering panel (179) is arranged below the panel (8) and secured by at least one lead seal (183).

6. Safe according to one or more of the preceding claims, characterized in that the permutation lock (5) has a plurality of coding knobs (7) to set the key code and has a bolt, which is movable between two end positions, the bolt slide (51) of which bears blocking pins which interact with rotatable blocking discs (55, 56, 57) which are controlled by the coding knobs (7), and in that a common shift slide (76) effects a decoupling between the coding knobs (7) and the blocking discs (55, 56, 57), and in that each of the blocking discs (55, 56, 57) has on its side facing the bolt plate a radial slot, opposite to which a blocking pin is fixed to the bolt slide (51), and in that each blocking disc (55, 56, 57) has on its side facing away from the bolt slide (51) a diametrical groove (67, 68, 69) which bears a blocking slide (70, 71, 72) which is guided in the shift slide (76) and which engages in a tooth lock washer (93, 94, 95) connected to the respective coding knob (7), and in that each blocking slide (70, 71, 72) bears an identification (102, 103, 104) which is only visible in the engaged state of the blocking slide (70, 71, 72) and the tooth lock washer (93, 94, 95) through openings in a housing wall of the permutation lock (5) when setting the stored key code.

7. Safe according to Claim 6, characterized in that each tooth lock washer (93, 94, 95) is assigned a resiliently catching tumbler (61, 62, 63) which at least partially overlaps the correspondingly assigned blocking slide (70, 71, 72), and in that these tumblers (61, 62, 63) are only released in the end positions of the bolt slide (51), and in that the tumblers (61, 62, 63) have recesses (105, 106, 107) to make the identifications (102, 103 and 104) visible.

8. Safe according to one or more of the preceding claims, characterized in that the coin release apparatus (19) is a supplementary lock (20) with a locking function to be released by coin insertion, the bolting slide (123) of said supplementary lock (20), which is released for displacement when the coin (145) lies inside, being in coupled connection (177) to the bolt slide (51) of the permutation lock (5).

9. Safe according to Claim 8, characterized in that only the released bolting slide (123) allows the prelocking of the bolt slide (51) of the permutation lock (5) to lock the safe door (3).

10. Safe, in particular according to one or more of the preceding claims, characterized in that the coin release apparatus (19) has a coin drop shaft (24) which opens out into a coin collection chamber (15) which is provided behind a sealable lid (11) extending over a partial are of the outside of the safe door.

11. Safe according to Claim 10, characterized in that the lid (11) is secured by at least one fixing element (29) which can be sealed from the outside.

12. Safe according to Claim 11, characterized in that the fixing element (29) is a threaded stud (31) secured against rotation by a lock (30).

13. Safe according to Claim 12, characterized in that the threaded stud (31) is arranged on the lid (11) and interacts with a threaded bore hole (34) in the safe door (3).

14. Safe according to one or more of the preceding claims, characterized in that the permutation lock (5) and the coin release apparatus (19) are arranged back to back.

15. Safe according to one or more of the preceding claims, characterized in that the safe door (3) is of dual wall design forming an inner wall (12) and an outer wall (13), the coin release apparatus (19) being arranged on the outside (18) of the inner wall (12) and the permutation lock (5) being arranged on the inside (17) of the inner wall (12) and the coupled connection (177) penetrating through an aperture (176) in the inner wall (12).

16. Safe according to one or more of the preceding claims, characterized in that panel (8) and lid (11) lock with the outside of the outer wall (13).

17. Safe according to one or more of the preceding claims, characterized in that a part of the space between the inner wall (12) and the outer wall (13) of the safe door (3) forms the coin collection chamber (15).

18. Safe according to one or more of the preceding claims, characterized in that the inner wall (12) is penetrated by a connecting coin chute (23) which connects the coin drop shaft (24) of the supplementary lock (20) to the coin collection chamber (15).

19. Safe according to one or more of the preceding claims, characterized by a locking sheet arranged on the frame of the safe door, a locking bolt head (53) engaging in the locking sheet in locking position being formed by an extension of the bolt slide (51) of the permutation lock (5), which bolt slide (51) can be shifted by an operation head (6).

20. Safe according to one or more of the preceding claims, characterized in that the permutation lock (5) interacts with a blocking member (123') of the coin release apparatus (19) which can be unlocked by coin insertion, and in that the coin release apparatus (19) has an additional lock (261) unlocking the blocking member (123') without coin insertion.

21. Safe according to one or more of the preceding claims, characterized in that the additional lock (261) has a locking apparatus which can be operated by key.

22. Safe according to one or more of the preceding claims, characterized in that the locking apparatus is a locking cylinder (262).

23. Safe according to one or more of the preceding claims, characterized in that the additional lock (261) has a key removal catch which is effective in the locking position unlocking the blocking member (123').

24. Safe according to one or more of the preceding claims, characterized in that the coin release apparatus (19) is a supplementary lock (20) with a locking function which can be released by coin insertion or operation of the additional lock, the bolting slide (123) of said supplementary lock, forming the blocking member (123') and released when the coin (145) lies inside or the additional lock is in the prelocked position, being in coupled connection (177) to the bolt slide (51) of the permutation lock (5).

25. Safe according to one or more of the preceding claims, characterized in that the coupled connection (177) is formed by a prolongation (111) of the bolt slide (51) and a projection (173) of the bolting slide (123), the prolongation (111) resting on the projection (173).

26. Safe according to one or more of the preceding claims, characterized in that the coin release apparatus (19) has a latch (128) for the bolting slide (123), which latch can be swivelled into the unlocking position when the edge of a coin (145) lying inside rests on it or when the locking bit of the additional lock (261) rests on it.

## Revendications

1. Coffre (1) comprenant une porte (3) pouvant être fermée au moyen d'une serrure à permutation (5), caractérisé en ce qu'il est adjoint à la serrure à permutation (5) équipé d'un dispositif de renouvellement du code secret de clé actionnable de l'extérieur et qui mémorise son code de clé lors de la fermeture préalable du verrou (poussoir de verrou 51), un dispositif de déblocage à monnaie (19) constituant une serrure d'appoint (20) et en ce que le code de clé mémorisé peut être constaté après le retrait d'un cache (8) verrouillé ou protégé et accessible de l'extérieur.

2. Coffre selon la revendication 1, caractérisé en ce que le cache (8) est bloqué par au moins un élément de fixation (38) pouvant se fermer de l'extérieur.

3. Coffre selon la revendication 2, caractérisé en ce que l'élément de fixation (38) est un boulon fileté (40) bloqué en rotation au moyen d'une serrure (39).

4. Coffre selon la revendication 3, caractérisé en ce que le boulon fileté (40) est disposé sur le cache (8) et est associé à un alésage fileté (43) de la porte du coffre (3).

5. Coffre selon l'une ou plusieurs des revendications précédentes, caractérisé en ce qu'un cache de recouvrement (179) protégé par au moins un plomb (183) est disposé sous le cache (8).

6. Coffre selon l'une ou plusieurs des revendications précédentes, caractérisé en ce que la serrure à permutation (5) présente plusieurs boutons de codage (7) pour le choix du code secret de clé et possède un verrou déplaçable entre deux positions extrêmes dont le poussoir (51) porte des tiges d'arrêt qui coopèrent avec des disques d'arrêt (55, 56, 57) tournants et commandés par les boutons de codage (7), en ce qu'un poussoir d'inversion commun (76) provoque le désaccouplement des boutons de codage (7) et des disques d'arrêt (55, 56, 57), en ce que chacun des disques d'arrêt (55, 56, 57) présente sur sa face en regard de la plaque de verrou une fente radiale à laquelle fait face une tige d'arrêt fixée sur le poussoir de verrou (51), en ce que chaque disque d'arrêt (55, 56, 57) présente sur sa face opposée au poussoir (51) une rainure diamétrale (67, 68, 69) qui supporte un poussoir d'arrêt (70, 71, 72), lequel est guidé dans le poussoir d'inversion (76) et est en prise avec un disque denté (93, 94, 95) relié au bouton de codage (7) respectif et en ce que chaque poussoir d'arrêt (70, 71, 72) porte un signe indicatif (102, 103, 104) qui n'est visible, lors du choix du code de clé mémorisé, qu'à travers les ouvertures d'une paroi du corps de la serrure à permutation (5).

7. Coffre selon la revendication 6, caractérisé en ce qu'il est adjoint à chaque disque denté (93, 94, 95) un arrêt de gâchette (61, 62, 63) s'encliquetant élastiquement, qui recouvre au moins en partie le poussoir d'arrêt (70, 71, 72) adjoint de manière appropriée, en ce que ces arrêts de gâchette (61, 62, 63) ne sont libérés que dans les positions extrêmes du poussoir de verrou (51) et en ce que les gâchette (61, 62, 63) présentent des évidements (105, 106, 107) afin de rendre visibles les signes indicatifs (102, 103 et 104).

8. Coffre selon l'une ou plusieurs des revendications précédentes, caractérisé en ce que le dispositif de déblocage à monnaie (19) constitue une serrure d'appoint (20) ayant une fonction de serrure susceptible d'être débloquée par introduction de monnaie et dont le poussoir de verrouillage (123) libéré pour se déplacer après introduction de monnaie (145), est relié par un élément de liaison et d'entraînement (177) au poussoir de verrou (51) de la serrure à permutation (5).

9. Coffre selon la revendication 8, caractérisé en ce que seul le poussoir de verrouillage (123) libéré permet la fermeture préalable du poussoir (51) de la serrure à permutation (5) pour bloquer la porte du coffre (3).

10. Coffre, notamment selon l'une ou plusieurs des revendications précédentes, caractérisé en ce que le dispositif de déblocage à monnaie (19) présente une trappe de chute de monnaie (24) qui débouche dans une chambre de collecte de monnaie (15) qui est prévue derrière un couvercle (11) pouvant se fermer et s'étendant sur une partie de la face extérieure de la porte du coffre.

11. Coffre selon la revendication 10, caractérisé en ce que le couvercle (11) est fixé par au moins un élément de fixation (29) pouvant se fermer de l'extérieur.

12. Coffre selon la revendication 11, caractérisé en ce que l'élément de fixation (29) est un boulon fileté (31) bloqué en rotation par une serrure (30).

13. Coffre selon la revendication 12, caractérisé en ce que le boulon fileté (31) est disposé sur un couvercle (11) et est associé à un alésage fileté (34) de la porte (3).

14. Coffre selon l'une ou plusieurs des revendications précédentes, caractérisé en ce que la serrure à permutation (5) et le dispositif de déblocage à monnaie (19) sont disposés dos à dos.

15. Coffre selon l'une ou plusieurs des revendications précédentes, caractérisé en ce que la porte du coffre (3) est réalisée à double paroi avec une paroi intérieure (12) et une paroi extérieure (13), en ce que le dispositif de déblocage à monnaie (19) est disposé sur la face extérieure (18) de la paroi intérieure (12) et la serrure à permutation (5) est disposée sur la face intérieure (17) de la paroi intérieure (12) et en ce que l'élément de liaison et entraînement (177) traverse une découpe (176) de la paroi intérieure (12).

16. Coffre selon l'une ou plusieurs des revendications précédentes, caractérisé en ce que le cache (8) et le couvercle (11) s'achèvent sur la face extérieure de la paroi extérieure (13).

17. Coffre selon l'une ou plusieurs des revendications précédentes, caractérisé en ce qu'une partie de l'espace entre la paroi intérieure (12) et la paroi extérieure (13) de la porte du coffre (3) constitue la chambre de collecte de monnaie (15).

18. Coffre selon l'une ou plusieurs des revendications précédentes, caractérisé en ce que la paroi intérieure est traversée par une goulotte à monnaie de raccordement (23) qui relie le puits de chute de monnaie (24) de la serrure d'appoint (20) à la chambre de collecte de monnaie (15).

19. Coffre selon l'une ou plusieurs des revendications précédentes, caractérisé par une tôle de fermeture sur le cadre de la porte et en ce qu'une tête de verrou de fermeture (53) engagée dans la tôle de fermeture en position de fermeture est constituée par un prolongement du poussoir de verrou (51) de la serrure à permutation (5), qui est déplaçable au moyen d'un bouton de manoeuvre (6).

20. Coffre selon l'une ou plusieurs des revendications précédentes, caractérisé en ce que la serrure à permutation (5) est associée à un élément de blocage (123') du dispositif de déblocage à monnaie (19) et en ce que ledit dispositif de déblocage à monnaie (19) comporte une serrure supplémentaire (261) qui déverrouille l'élément de blocage (123') sans introduction de monnaie.

21. Coffre selon l'une ou plusieurs des revendications précédentes, caractérisé en ce que la serrure supplémentaire (261) possède un dispositif de fermeture actionnable avec une clé.

22. Coffre selon l'une ou plusieurs des revendications précédentes, caractérisé en ce que le dispositif de fermeture est un cylindre ou canon de serrure (262).

23. Coffre selon l'une ou plusieurs des revendications précédentes, caractérisé en ce que la serrure supplémentaire (261) comporte un dispositif d'interdiction de retrait de clé intervenant dans la position de serrure qui déverrouille l'élément de blocage (123').

24. Coffre selon l'une ou plusieurs des revendications précédentes, caractérisé en ce que le dispositif de déblocage à monnaie (19) est une serrure d'appoint (20) comportant une fonction de serrure susceptible d'être débloqué par introduction de monnaie ou par actionnement d'une serrure supplémentaire (20), dont le poussoir de verrouillage (123) constituant l'élément de blocage (123'), libéré par introduction de monnaie ou par la position de fermeture préalable de la serrure supplémentaire, est reliée par un élément d'entraînement commun (177) au poussoir de verrou (51) de la serrure à permutation (5).

25. Coffre selon l'une ou plusieurs des revendications précédentes, caractérisé en ce que l'élément de liaison et d'entraînement (177) est constitué par un prolongement (111) du poussoir (51) et par une partie en saillie (173) du poussoir de verrouillage, le prolongement (111) s'appuyant sur la partie en saillie (173).

26. Coffre selon l'une ou plusieurs des revendications précédentes, caractérisé en ce que le dispositif de déblocage à monnaie (19) présente un cliquet (128) par le poussoir de verrouillage (123) et qui peut pivoter en position de déverrouillage, par suite de l'appui du bord d'une monnaie (145) introduite ou du panneton de fermeture de la serrure supplémentaire (261).
